# FASCICULE DE BREVET EUROPEEN

(11) **EP 1 475 680 B1**
(45) Date de publication et mention de la délivrance du brevet: **10.09.2008**
(21) Numéro de dépôt: 04076224.7
(22) Date de dépôt: 23.04.2004
(51) Int. Cl.: G04B 19/26

(54) **Dispositif d'affichage des phases de la lune, notamment dans une pièce d'horlogerie**
Verfahren zum Anzeigen der Mondphasen, insbesondere in einem Uhrwerk
Device for displaying the phases of the moon, in particular in a timepiece

(30) Priorité: 05.05.2003 EP 03010126
(43) Date de publication de la demande: 10.11.2004
(73) Titulaire: ASULAB S.A., 2074 Marin (CH)
(72) Inventeur: Rey-Mermet, Gilles, 2525 Le Landeron (CH)
(74) Mandataire: Laurent, Jean

(56) Documents cités:
- EP-A- 0 869 411
- GLASER G: "ASTRONOMISCHE INDIKATIONEN BEI UHREN" JAHRBUCH DER DEUTSCHEN GESELLSCHAFT FUR CHRONOMETRIE, DEUTSCHEN GESELLSCHAFT FUR CHRONOMETRIE E.V. STUTTGART, DE, vol. 40, 1989, pages 139-161, XP000102620 ISSN: 0373-7616

## Description

La présente invention concerne un dispositif d'affichage des phases de la lune, notamment dans une montre ou une autre pièce d'horlogerie, comportant un cadran muni d'un guichet circulaire, un indicateur mobile en forme de plaque, se déplaçant derrière le cadran et ayant une ligne de séparation sensiblement en forme de S entre une zone sombre et une zone claire qui peuvent être vues à travers le guichet, l'indicateur ayant un axe de pivotement qui passe par un centre de symétrie de la ligne de séparation, un élément d'entrée monté de manière rotative sur une platine et faisant un nombre déterminé de tours par lunaison, et un mécanisme de transmission assurant une liaison cinématique entre l'élément d'entrée et l'indicateur.

Dans les dispositifs traditionnels d'affichage des phases de la lune, un disque portant deux images de la pleine lune fait un demi-tour par lunaison derrière une fenêtre semi-circulaire de forme particulière, illustrée par exemple dans le brevet US 508 467. L'un des bords de la fenêtre comporte deux arcs convexes qui mordent sur l'image de la pleine lune, respectivement pendant que la lune croît et décroît. La forme de l'image de lune ainsi affichée est correcte seulement au début et à la fin de la lunaison (en partant de la nouvelle lune), lorsque la partie éclairée a la forme d'un croissant, et à la pleine lune. Pendant les autres phases, l'image affichée a une forme fausse, parce que la forme de la ligne de séparation entre la zone claire et la zone sombre n'est pas conforme à la réalité : elle est courbe au lieu d'être droite au premier et au dernier quartier, et elle est incurvée dans le mauvais sens entre le premier et le dernier quartier.

Différentes solutions ont été proposées pour éviter cet inconvénient.

Un dispositif d'affichage du genre indiqué ci-dessus en préambule est décrit dans le brevet US 6 507 536 et comporte deux disques indicateurs rotatifs partiellement superposés, portant chacun une zone sombre délimitée par une courbe. Le reste du disque supérieur est transparent pour laisser voir une partie du disque inférieur, en dehors de la phase de nouvelle lune. Les deux disques sont entraînés de manière synchrone par des engrenages. Leurs zones sombres respectives se combinent derrière le guichet pour donner, à chaque phase de la lune, une image où la forme de la zone claire correspond autant que possible à celle de la lune vue de la terre. Un tel dispositif est relativement encombrant en plan. Aux phases où la ligne de séparation est formée par combinaison des zones sombres des deux disques, on ne peut pas toujours éviter l'apparition d'une cassure dans cette ligne à l'endroit où les bords des deux zones sombres se croisent. En outre, l'image de la lune ne peut pas être formée dans un seul plan, puisqu'elle se compose de deux parties décalées mutuellement en profondeur dans la direction de vision, et cela constitue un inconvénient d'un point de vue esthétique.

Dans la demande de brevet EP 1 103 872, la lune est représentée par un disque circulaire transparent qui se déplace linéairement devant un écran sombre ayant une ouverture allongée sinueuse. La largeur de l'ouverture varie d'un maximum au milieu, correspondant au diamètre du disque lunaire, à zéro aux extrémités. Le disque lunaire se déplace en s'appuyant contre une surface de came sinueuse, de telle sorte qu'un des bords de l'ouverture est tangent au disque et que l'autre bord forme une ligne de séparation à peu près conforme à la réalité, entre la partie claire et la partie sombre du disque lunaire. Cependant, le dispositif décrit dans ce document est trop encombrant pour être incorporé dans une montre. En outre, un tel affichage est peu lisible s'il n'est pas éclairé par l'arrière.

La présente invention a pour objet un dispositif d'affichage des phases lunaires permettant d'éviter dans une large mesure les inconvénients de l'art antérieur et de montrer, dans un guichet circulaire, une image de la zone éclairée et de la zone sombre de la lune qui soit aussi proche que possible de la réalité. Un but additionnel est de permettre de représenter les deux zones susmentionnées dans un même plan.

A cet effet, l'invention concerne un dispositif d'affichage du genre indiqué en préambule, caractérisé en ce que le mécanisme de transmission comporte un support rotatif faisant deux tours par lunaison et dont l'axe de rotation est décentré par rapport au guichet, en ce que l'indicateur est monté de manière pivotante en un point du support rotatif dont la trajectoire passe par le centre du guichet, et en ce que ladite liaison cinématique est agencée de telle sorte que l'indicateur effectue un tour par lunaison par rapport au cadran.

Par rapport au dispositif illustré par le brevet US 6 507 536, cet agencement se distingue avant tout par l'utilisation d'un seul indicateur mobile, dont le mouvement est plus complexe que le simple mouvement rotatif prévu dans ledit brevet. D'une part, ceci permet de combiner d'une manière optimale la forme en S de la ligne de séparation et les mouvements de l'organe indicateur par rapport à la position et la taille du guichet, afin que la partie de la ligne de séparation visible dans le guichet corresponde le plus possible à la réalité. D'autre part, la zone claire et la zone sombre de l'organe indicateur peuvent avantageusement se trouver dans un même plan.

En outre, cet agencement permet un mode de réalisation particulièrement avantageux qui se caractérise en ce que le mouvement de l'indicateur au cours d'une lunaison comprend une première et une troisième étape durant lesquelles l'indicateur se déplace sans tourner sensiblement par rapport au cadran, et une deuxième et une quatrième étape durant chacune desquelles l'indicateur se déplace en tournant sensiblement d'un demi-tour par rapport au cadran. Grâce à une telle combinaison de mouvements de translation et de rotation, il est possible de faire évoluer l'image affichée en fonction du temps d'une manière qui imite le mieux possible l'évolution de l'aspect de la lune en fonction du temps.

D'autres caractéristiques et avantages de la présente invention apparaîtront dans la description suivante d'un mode de réalisation préféré et de diverses variantes, servant d'exemples non limitatifs, en référence aux dessins annexés, dans lesquels :
la figure 1 est une vue en plan par transparence du mécanisme d'un mode de réalisation préféré d'un dispositif d'affichage des phases de lune selon l'invention, destiné à être entraîné par un mouvement d'horlogerie,
la figure 2 est une vue en coupe suivant la ligne II-II de la figure 1,
les figures 3 et 4 représentent en plan différents niveaux du mécanisme représenté aux figures 1 et 2,
les figures 5 à 12 montrent huit positions successives de l'indicateur du dispositif d'affichage, correspondant à des phases de lune décalées chacune d'un huitième de la durée d'une lunaison,
la figure 13 est une vue en plan analogue à la figure 1, représentant un autre mode de réalisation du mécanisme du dispositif d'affichage,
la figure 14 est une vue en coupe schématique suivant la ligne XIV-XIV de la figure 13,
la figure 15 est une vue en plan analogue à la figure 1, représentant encore un autre mode de réalisation du mécanisme du dispositif d'affichage, et
la figure 16 est une vue en coupe schématique suivant la ligne XVI-XVI de la figure 15.

En référence aux figures 1 à 4, le dispositif d'affichage des phases de lune comporte un cadran 1, qui peut être le cadran d'une montre dans laquelle le dispositif est installé, ce cadran ayant un guichet circulaire 2 à travers lequel l'observateur peut voir un indicateur mobile 3 en forme de plaque, qui se déplace dans son propre plan juste derrière le cadran 1. La surface supérieure de l'indicateur 3 est subdivisée en une zone sombre 4 et une zone claire 5 qui sont séparées l'une de l'autre par une ligne sinueuse 6 approximativement en forme de S, comme on le voit plus clairement dans la figure 5. La ligne de séparation 6 présente une symétrie de rotation par rapport à son point d'inflexion central C. Le point C coïncide avec un axe de pivotement 8 de l'indicateur 3. De préférence, la zone sombre 4 est noire et la zone claire 5 est de la couleur jaune utilisée habituellement dans les affichages de phases de lune, mais d'autres couleurs sont utilisables. Les termes "sombre" et "claire" employés ici pour qualifier les zones 4 et 5 de l'indicateur n'ont qu'une valeur relative et doivent être interprétés comme qualifiant des tons ou couleurs capables de représenter les parties de la lune qui sont respectivement non éclairée et éclairée par le soleil.

Le contour extérieur 10 de l'indicateur 3 ne joue pas de rôle particulier et présente ici approximativement la forme d'un 8. La forme représentée dans les dessins est choisie de façon à minimiser l'espace occupé par l'indicateur au cours de son mouvement, tout en garantissant que le contour 10 ne sera jamais visible dans le guichet 2. La ligne 12 visible dans la figure 1 représente la limite extérieure de l'aire parcourue par l'indicateur 3. Sa forme permet notamment de placer le guichet 2 relativement près du centre 11 du cadran 1, où se trouvent habituellement les axes des aiguilles de la montre. Comme on le voit mieux dans la figure 5, chacune des zones 4 et 5 de l'indicateur comporte une tête approximativement circulaire 4a, 5a qui est plus grande que le guichet 2, afin de pouvoir couvrir entièrement la superficie de celui-ci pour figurer la nouvelle lune et la pleine lune, et une queue incurvée et effilée 4b, 5b dont la largeur minimale à partir de chaque point de la ligne de séparation 6 est choisie de façon que le contour 10 n'apparaisse pas dans le guichet. A la limite entre la tête et la queue, la plus grande largeur de la queue n'est que peu supérieure au rayon du guichet. Le contour 10 présente là un angle rentrant qui limite l'aire 12 couverte par l'indicateur 3, spécialement au voisinage du centre 11 du cadran.

Comme on le voit particulièrement dans la figure 2, l'indicateur 3 est supporté et entraîné par un mécanisme 14 monté sur une platine 13 d'un mouvement d'horlogerie. Le mécanisme 14 comporte comme élément d'entrée un pignon 15 engrené avec la denture périphérique d'un plateau de support rotatif 16 qui s'étend au-dessous de l'indicateur 3 et monté de manière rotative dans la platine 13 au moyen d'un roulement à billes 16a. Le plateau 16 est entraîné en rotation autour de son axe 17 par le mouvement d'horlogerie via le pignon 15 de façon à faire deux tours par lunaison synodique, c'est-à-dire en environ 29,53 jours.

Des agencements d'engrenages permettant d'obtenir une telle période de révolution à partir de la roue des heures d'un mouvement d'horlogerie sont bien connus et on en trouve diverses variantes dans la littérature horlogère. Dans bien des montres à calendrier, l'indicateur de phase de lune est entraîné d'un pas chaque jour par un doigt d'un mobile entraîneur qui fait un tour par jour et qui entraîne aussi un indicateur de quantième. Une roue d'un tel mobile peut entraîner le dispositif selon la présente invention, avec un rapport de transmission aussi proche que possible du nombre de jours d'une demi-lunaison, qui est en moyenne de 14,7652940 jours. Le diamètre relativement grand du plateau 16 est un avantage à cet égard, parce qu'il permet de lui donner un assez grand nombre de dents, facilitant ainsi la démultiplication.

Avec les dentures représentées dans la figure 1, le rapport de transmission du pignon 15 au plateau 16 est de 25:72. L'entraînement du pignon 15 à partir du mobile entraîneur de calendrier, faisant un tour par jour dans le sens anti-horaire, s'effectue avec le rapport 8:41, ce qui donne un rapport d'ensemble de 25:369 = 1:14,7600. L'écart vis-à-vis de la valeur théorique moyenne est trois fois moindre qu'avec le rapport usuel de 1:59.

Une solution encore plus précise consiste à donner respectivement 9 et 46 dents au pignon 15 et au plateau 16, et entraîner le pignon 15 à partir du mobile entraîneur susmentionné avec un rapport de 9:26, ce qui donne un rapport d'ensemble de 81:1196 = 1:14,765432 et un écart inférieur à 5 minutes par an. Ainsi, l'écart entre l'indicateur de phase de lune et le calendrier n'excède un jour entier qu'après trois siècles.

L'indicateur 3 est monté de manière pivotante autour de son axe 8 en un point décentré du plateau 16, par exemple au moyen d'un roulement à billes 18 qui maintient l'indicateur dans une position parallèle au plateau. L'axe 8 de l'indicateur est disposé de façon que sa trajectoire circulaire autour de l'axe 17, donc aussi la trajectoire du point central C de la ligne de séparation 6, passe par l'axe 19 du guichet 2 et donc aussi par le centre D (figure 5) du guichet.

Le mécanisme 14 comporte en outre des moyens pour orienter l'indicateur 3 par rapport au cadran 1. Dans le mode de réalisation préféré décrit ici, ces moyens sont doubles et fonctionnent alternativement : des premiers moyens d'orientation maintiennent l'indicateur 3 dans une orientation constante au cours d'un demi-tour du plateau 16, tandis que des seconds moyens d'orientation bloquent le pivotement de l'indicateur 3 sur le plateau 16 et le font donc tourner avec ce dernier pendant son second demi-tour.

Les premiers moyens d'orientation comprennent une roue dentée 20 fixée à l'indicateur 3, une roue dentée 21 fixée à la platine 13 et un mobile satellite 22 ayant un arbre monté de manière rotative dans le plateau 16 par un roulement à billes de façon à pouvoir tourner autour de son axe 25. Le mobile 22 comporte une roue dentée 26, engrenée en permanence sur la roue 20 et s'engrenant temporairement sur la roue 21. En effet, la denture de la roue 21 ne s'étend que sur un peu moins de la moitié de la circonférence, dont la partie restante 28 est lisse et en retrait afin de ne pas toucher la roue 26. Les diamètres primitifs des roues dentées 20, 21 et 26 sont égaux, si bien que lorsque le plateau 16 effectue un demi-tour, par exemple dans le sens de la flèche A, la roue 26 et donc le mobile 22 font un demi-tour dans le même sens. Comme les roues 20 et 26 ont aussi des diamètres égaux, la roue 20 et l'indicateur 3 font dans le même temps un demi-tour dans le sens contraire par rapport au plateau 16. Quand celui-ci effectue un demi-tour, le demi-tour de l'indicateur dans le sens opposé a alors pour effet que l'indicateur ne tourne par rapport aux éléments fixes tels que le cadran 1 et la platine 13. En d'autres termes, l'indicateur se déplace alors sans changer d'orientation, en effectuant une translation suivant la trajectoire en demi-cercle de son axe 8. A ce moment, la roue 26 arrive à la fin de la denture 21 et sera dégagée de celle-ci au cours du second demi-tour du plateau 16, durant lequel les seconds moyens d'orientation agiront.

Les seconds moyens d'orientation comprennent une came fixe 30, disposée entre la roue fixe 21 et la platine 13, et une came rotative 31 qui fait partie du mobile satellite 22. La came 30 présente une surface de came sensiblement circulaire 33, centrée sur l'axe 17, dont les extrémités se prolongent par deux arcs 34 de plus petit rayon, entre lesquels la came 30 présente un évidement 35. La came 31 est formée par un disque dans lequel sont découpés deux évidements symétriques formant des surfaces de came 36 de même rayon que la surface 33 de la came 30. La came 31 a ainsi approximativement la forme d'une double hache, dont les extrémités 37 peuvent s'engager dans l'évidement 35 de la came 30 pendant que les roues dentées 21 et 26 sont en prise.

Au moment où la roue dentée 26 du mobile satellite 22 se dégage de la denture de la roue 21, l'une des surfaces de came 36 de la came 31 s'appuie en glissant sur la surface de came 33 de la came fixe 30. Ainsi, pendant le demi-tour suivant du plateau 16, le pivotement du mobile 22 et de l'indicateur 3 sur le plateau 16 est bloqué, de sorte que l'indicateur tourne en un bloc avec le plateau. Il tourne donc d'un demi-tour par rapport au cadran 1 pendant le second demi-tour du plateau. Ensuite, la roue 26 s'engrène de nouveau sur la roue 21 et le cycle recommence. L'indicateur 3 effectuera à nouveau un demi-tour par rapport au cadran au cours du prochain tour complet du plateau 16.

Les mouvements décrits ci-dessus de l'indicateur 3 au cours de deux tours du plateau 16, c'est-à-dire d'une lunaison, se traduisent par les positions représentées aux figures 5 à 12. Dans ces dessins, le cadran 1 est supposé être transparent pour mieux laisser voir les positions de l'indicateur, mais en pratique il est évidemment opaque et un observateur ne peut voir que la partie de l'indicateur 3 située derrière le guichet 2 et formant une image des différentes phases de la lune.

La figure 5 représente la phase de nouvelle lune, où seule la zone sombre 4 est visible dans le guichet 2. Le centre C de l'indicateur se trouve alors en dehors du guichet, de même que toute la ligne de séparation 6. A cette phase, la roue 26 commence à s'engrener sur la roue fixe 21 et l'indicateur 3 va donc se déplacer sans pivoter pendant que son centre C se déplace comme l'indique la flèche B.

Quand l'âge de la lune atteint un huitième de la lunaison, l'indicateur 3 a la position représentée en figure 6 et il donne dans le guichet 2 l'image d'un croissant de lune croissante. L'indicateur continue de se déplacer sans pivoter, jusqu'à la phase de premier quartier représentée à la figure 7. Le tronçon de la ligne de séparation 6 qui est alors visible dans le guichet 2 est sensiblement rectiligne, conformément à l'aspect réel de la lune au premier quartier.

A ce moment, la roue 26 sort de prise de la roue 21 et ce sont les cames 30 et 31 qui commanderont ensuite l'orientation de l'indicateur 3, pour le faire pivoter comme on l'a décrit plus haut. Ce pivotement se remarque dans la figure 8, qui représente la lune gibbeuse croissante, et se poursuit jusqu'à la position de pleine lune représentée à la figure 9, où l'on ne voit plus que la zone claire 5 dans le guichet 2, tandis que la ligne de séparation 6 n'est plus visible.

A partir de la pleine lune, les premiers moyens d'orientation rentrent en action pour maintenir constante l'orientation de l'indicateur 3 dans la phase de lune gibbeuse décroissante, représentée à la figure 10, jusqu'à la phase de dernier quartier représentée à la figure 11. Dans les deux figures 8 et 10 représentant la lune gibbeuse, on remarque que la partie visible de la ligne de séparation 6 a une courbure conforme à la réalité et une forme qui s'approche de la forme elliptique qu'on voit en réalité sur la lune.

A partir de la position de la figure 11, l'indicateur 3 est de nouveau orienté par les seconds moyens d'orientation et va donc effectuer un demi-tour jusqu'à la phase de nouvelle lune représentée à la figure 5, en passant par la position de la figure 12 où sa zone claire 5 est visible sous la forme d'un croissant.

La description qui précède et les dessins montrent que la configuration de l'indicateur de lune 3 et les mouvements qui lui sont imposés par le mécanisme 4 permettent d'afficher dans le guichet 2 des images des différentes phases de lune qui sont très proches de l'aspect réel de la lune.

De plus, l'aspect de l'image affichée est impeccable par le fait que la zone sombre et la zone claire de l'image se trouvent dans un même plan, immédiatement derrière l'ouverture du cadran. Toutefois, si l'on n'attache pas d'importance à cette caractéristique, il est possible de supprimer par exemple la zone sombre 4 de l'indicateur 3, qui aurait alors seulement la forme de sa zone claire 5, et de donner une couleur sombre au plateau 16 qui deviendrait alors visible dans le guichet. Inversement, on pourrait ne conserver que la zone sombre de l'indicateur 3 et donner une couleur claire au plateau 16.

Dans le mode de réalisation représenté, où l'indicateur 3 comporte les deux zones 4 et 5, le plateau 16 n'est jamais visible à travers le guichet et il pourrait donc être remplacé par un élément de support plus petit, suffisant pour porter les roulements 16a, 18 et 24.

On peut concevoir une version simplifiée du mécanisme décrit ci-dessus, dans laquelle l'indicateur 3 pivoterait régulièrement par rapport au cadran tout au long de la lunaison. Il suffirait de supprimer les seconds moyens d'orientation et de remplacer les roues dentées 21 et 26 par une paire de roues dentées complètes ayant un rapport de transmission de 1:2. Toutefois un tel système offre une moins bonne concordance entre l'image affichée et l'aspect réel de la lune au cours du temps, la variation de la zone claire affichée étant trop rapide dans certaines phases et trop lente dans d'autres.

On décrira maintenant deux autres modes de réalisation, dans lesquels la cinématique de l'indicateur 3 peut être sensiblement similaire à celle du mode de réalisation préféré, mais est obtenue au moyen de mécanismes différents.

Dans la version illustrée par les figures 13 et 14, l'indicateur 3 portant la zone sombre 4, la zone claire 5 et la ligne de séparation 6 a sensiblement la même forme que dans l'exemple précédent et il est également monté de manière pivotante, en son centre C, sur le plateau de support rotatif 16 au moyen d'un arbre 43 ou d'un roulement à billes. Selon la figure 14, le plateau 16 pivote sur la platine 13 au moyen d'un arbre 16b entraîné par le mouvement d'horlogerie, mais la même fonction pourrait être assurée par un roulement à billes et un entraînement par engrenage à la périphérie comme dans les figures 1 et 2. La différence réside en fait dans les moyens d'orientation de l'indicateur 3. Celui-ci comporte sur sa face supérieure, le long de son contour extérieur, un rebord sinueux 40 qui sert de came et définit une coulisse 41 de largeur constante ayant un tracé en S. La face inférieure du cadran 1 porte un guide annulaire fixe 42 situé autour du pourtour du guichet 2 et engagé dans la coulisse 41, le diamètre extérieur du guide étant sensiblement égal à la largeur de la coulisse.

Comme dans l'exemple précédent, la rotation du plateau 16 à raison de deux tours par lunaison entraîne le centre C de l'indicateur 3 sur une trajectoire circulaire 46 qui passe par le centre D du guichet 2. Le rebord de came 40 glissant contre le guide fixe 42 fait pivoter l'indicateur 3 sur le plateau de telle sorte que le mouvement de l'indicateur est semblable à celui décrit en référence aux figures 5 à 12.

Dans la version illustrée par les figures 15 et 16, l'indicateur 3 portant la zone claire 5 et la ligne de séparation 6 (la zone sombre a été omise pour clarifier le dessin) a sensiblement la même forme que dans les exemples précédents et il est également monté de manière pivotante, en son centre C, sur le plateau de support rotatif 16. Les moyens d'orientation de l'indicateur 3 sont formés par un système à came différent de celui de l'exemple de figures 13 et 14, mais produisant sensiblement les mêmes mouvements de l'indicateur.

En son centre C, l'indicateur 3 comporte un arbre 50 qui traverse le plateau de support 16, où il est monté par exemple par un roulement à billes non représenté. Au-dessous du plateau 16, cet arbre se termine par un bras transversal 52 portant deux suiveurs de came formés par deux goupilles 53 parallèles à l'arbre. Ces goupilles sont engagées de manière coulissante dans une rainure de came 55 ménagée dans un élément fixe, par exemple la platine 13. Le tracé de la rainure 55, tel qu'on le voit dans le dessin, est conçu pour produire les mouvements de l'indicateur qu'on a décrits plus haut, tout en assurant que les goupilles 53 suivent la trajectoire voulue quand elles passent par le point de croisement 56 de la rainure, mais des tracés différents sont aussi possibles. On pourrait aussi prévoir deux rainures distinctes, une pour chaque goupille. Une seule rainure suffit ici parce que les deux goupilles 53 sont disposées symétriquement par rapport au centre C de la ligne de séparation 6 et de l'indicateur.

On remarque que les moyens d'orientation des deux derniers exemples comprennent dans chaque cas deux organes complémentaires formés respectivement par une came et un ou plusieurs suiveurs de came, l'un des organes étant solidaire de l'indicateur et l'autre étant fixe. Il en résulte une grande simplicité du mécanisme de transmission qui entraîne l'indicateur.

## Revendications

1. Dispositif d'affichage des phases de la lune, notamment dans une pièce d'horlogerie, comportant un cadran (1) muni d'un guichet circulaire (2), un indicateur mobile (3) en forme de plaque, se déplaçant derrière le cadran et ayant une ligne de séparation (6) sensiblement en forme de S entre une zone sombre (4) et une zone claire (5) qui peuvent être vues à travers le guichet, l'indicateur ayant un axe de pivotement (8) qui passe par un centre de symétrie (C) de la ligne de séparation, un élément d'entrée (15, 16) monté de manière rotative sur une platine et faisant un nombre déterminé de tours par lunaison, et un mécanisme de transmission (14) assurant une liaison cinématique entre l'élément d'entrée et l'indicateur,
**caractérisé en ce que** le mécanisme de transmission (14) comporte un support rotatif (16) faisant deux tours par lunaison et dont l'axe de rotation (17) est décentré par rapport au guichet (2),
**en ce que** l'indicateur (3) est monté de manière pivotante en un point du support rotatif (16) dont la trajectoire passe par le centre (D) du guichet,
et **en ce que** ladite liaison cinématique est agencée de telle sorte que l'indicateur (3) effectue un tour par lunaison par rapport au cadran.

2. Dispositif selon la revendication 1, **caractérisé en ce que** la zone sombre (4) et la zone claire (5) se trouvent toutes deux sur l'indicateur (3).

3. Dispositif selon la revendication 1 ou 2, **caractérisé en ce que** la zone sombre (4) et/ou la zone claire (5) comprend ou comprennent chacune une tête sensiblement circulaire (4a, 5a), plus grande que le guichet (2), et une queue incurvée (4b, 5b) dont la largeur maximale est approximativement égale au rayon du guichet.

4. Dispositif selon l'une des revendications précédentes, **caractérisé en ce que** la ligne de séparation (6) comporte un tronçon sensiblement rectiligne (7) sur lequel se trouve son centre de symétrie (C).

5. Dispositif selon l'une des revendications précédentes, **caractérisé en ce que** le mouvement de l'indicateur (3) au cours d'une lunaison comprend une première et une troisième étape durant lesquelles l'indicateur se déplace sans tourner sensiblement par rapport au cadran, et une deuxième et une quatrième étape durant chacune desquelles l'indicateur se déplace en tournant sensiblement d'un demi-tour par rapport au cadran.

6. Dispositif selon la revendication 5, **caractérisé en ce que** ladite liaison cinématique comporte des premiers moyens d'orientation à engrenages (20 à 26), pour maintenir l'orientation de l'indicateur durant lesdites première et troisième étapes, et des seconds moyens d'orientation à cames (30, 31) pour faire pivoter l'indicateur avec le support rotatif durant lesdites deuxième et quatrième étapes.

7. Dispositif selon la revendication 6, **caractérisé en ce que** les premiers moyens d'orientation comportent des engrenages (20 à 26) qui font pivoter l'indicateur d'un demi-tour dans un sens sur le support rotatif (16) pendant que celui-ci fait un demi-tour dans le sens contraire.

8. Dispositif selon l'une des revendications 1 à 5, **caractérisé en ce que** ladite liaison cinématique comporte des moyens d'orientation à came, comprenant un guide fixe (42) disposé autour du pourtour du guichet (2) et engagé dans une coulisse sinueuse (41) définie par un rebord de came (40) sur l'indicateur (3).

9. Dispositif selon l'une des revendications 1 à 5, **caractérisé en ce que** ladite liaison cinématique comporte des moyens d'orientation à came, comprenant au moins une rainure de came (55) ménagée dans un élément fixe et au moins deux suiveurs de came (53) solidaires de l'indicateur (3) et engagés de manière coulissante dans ladite ou lesdites rainures.

## Claims

1. Device for displaying the phases of the moon, particularly in a timepiece, including a dial (1) provided with a circular aperture (2), a mobile indicator (3) in the shape of a plate, moving behind the dial and having a substantially S-shaped line of separation (6) between a dark zone (4) and a light zone (5) which can be seen through the aperture, the indicator having a pivoting axis (8) which passes through a centre of symmetry (C) of the line of separation, an entry element (15, 16) rotatably mounted on a plate and making a determined number of revolutions per lunation, and a transmission mechanism (14) assuring a kinematic connection between the entry element and the indicator,
**characterised in that** the transmission mechanism (14) includes a rotating support (16) making two revolutions per lunation and whose rotational axis (17) is off-centre with respect to the aperture (2),
**in that** the indicator (3) is mounted so as to pivot at one point of the rotating support (16) whose trajectory passes through the centre (D) of the aperture,
and **in that** said kinematic connection is arranged such that the indicator (3) makes one revolution per lunation with respect to the dial.

2. Device according to claim 1, **characterised in that** the dark zone (4) and the light zone (5) are both located on the indicator (3).

3. Device according to claim 1 or 2, **characterised in that** the dark zone (4) and/or the light zone (5) each includes or include a substantially circular head (4a, 5a), larger than the aperture (2), and a curved tail (4b, 5b) whose maximum length is approximately equal to the radius of the aperture.

4. Device according to any of the preceding claims, **characterised in that** the line of separation (6) includes a substantially rectilinear section (7) on which its centre of symmetry (C) is located.

5. Device according to any of the preceding claims, **characterised in that** the movement of the indicator (3) during one lunation includes a first and a third step during which the indicator moves substantially without rotating with respect to the dial, and a second and a fourth step during each of which the indicator moves by rotating substantially through a half-revolution with respect to the dial.

6. Device according to claim 5, **characterised in that** said kinematic connection includes first orientation means with gears (20 to 26), for maintaining the orientation of the indicator during said first and third steps, and second orientation means with cams (30, 31), for causing the indicator to pivot with the rotating support during said second and fourth steps.

7. Device according to claim 6, **characterised in that** the first orientation means include gears (20 to 26) which cause the indicator to pivot by a half-revolution in one direction on the rotating support (16) while the latter makes a half-revolution in the opposite direction.

8. Device according to any of claims 1 to 5, **characterised in that** said kinematic connection includes cam orientation means, including a fixed guide (42) arranged around the periphery of the aperture (2) and engaged in a sinuous slide-way (41) defined by a cam edge (40) on the indicator (3).

9. Device according to any of claims 1 to 5, **characterised in that** said kinematic connection includes cam orientation means, including at least one cam groove (55) arranged in a fixed element and at least two cam followers (53) secured to the indicator (3) and engaged so as to slide in said grooves.

## Patentansprüche

1. Vorrichtung zum Anzeigen der Mondphasen insbesondere in einem Uhrwerk, enthaltend ein Zifferblatt (1), das mit einem kreisrunden Durchlass (2) versehen ist, einen plattenförmigen beweglichen Anzeiger (3), der sich hinter dem Zifferblatt bewegt und eine im wesentlichen S-förmige Trennlinie (6) zwischen einem dunkleren Bereich (4) und einem helleren Bereich (5) hat, die durch den Durchlass ersichtlich sind, wobei der Anzeiger eine Schwenkachse (8) hat, die durch einen Symmetriemittelpunkt (C) der Trennlinie verläuft, ein Eingangselement (15, 16), das drehbar an einer Platine gelagert ist und pro Lunation eine bestimmte Anzahl von Umdrehungen ausführt, und einen Getriebemechanismus (14), der eine kinematische Verbindung zwischen dem Eingangselement und dem Anzeiger herstellt,
**dadurch gekennzeichnet, dass** der Getriebemechanismus (14) einen drehbaren Träger (16) aufweist, der pro Lunation zwei Umdrehungen ausführt und dessen Drehachse (17) bezüglich des Durchlasses (2) versetzt liegt,
dass der Anzeiger (3) an einem Punkt des drehbaren Trägers (16) verschwenkbar gelagert ist, dessen Bahn durch den Mittelpunkt (D) des Durchlasses geht,
und dass die kinematische Verbindung so angeordnet ist, dass der Anzeiger (3) pro Lunation eine Umdrehung bezüglich des Zifferblatts ausführt.

2. Vorrichtung nach Anspruch 1, **dadurch gekennzeichnet, dass** der dunklere Bereich (4) und der hellere Bereich (5) sich beide am Anzeiger (3) befinden.

3. Vorrichtung nach Anspruch 1 oder 2, **dadurch gekennzeichnet, dass** der dunklere Bereich (4) und/oder der hellere Bereich (5) jeweils einen im wesentlichen kreisrunden Kopf (4a, 5a) aufweisen, der größer als der Durchlass (2) ist, sowie einen gekrümmten Schweif (4b, 5b), dessen maximale Breite annähernd gleich dem Radius des Durchlasses ist.

4. Vorrichtung nach einem der vorangehenden Ansprüche, **dadurch gekennzeichnet, dass** die Trennlinie (6) einen im wesentlichen geradlinigen Abschnitt (7) aufweist, an dem sich deren Symmetriemittelpunkt (C) befindet.

5. Vorrichtung nach einem der vorangehenden Ansprüche, **dadurch gekennzeichnet, dass** die Bewegung des Anzeigers (3) im Laufe einer Lunation einen ersten Schritt und einen dritten Schritt umfasst, während denen der Anzeiger sich verlagert, ohne sich dabei wesentlich bezüglich des Zifferblatts zu drehen, sowie einen zweiten und einen vierten Schritt, während denen sich der Anzeiger jeweils im wesentlichen um eine Halbdrehung bezüglich des Zifferblatts drehend verlagert.

6. Vorrichtung nach Anspruch 5, **dadurch gekennzeichnet, dass** die kinematische Verbindung erste Ausrichtmittel mit Zahnrädern (20 bis 26) enthält, um die Ausrichtung des Anzeigers während des ersten und des dritten Schritts zu halten, sowie zweite Ausrichtmittel mit Kurvenscheiben (30, 31), um den Anzeiger mit dem drehbaren Träger während des zweiten und des vierten Schritts zu verschwenken.

7. Vorrichtung nach Anspruch 6, **dadurch gekennzeichnet, dass** die ersten Ausrichtmittel Zahnräder (20 bis 26) enthalten, welche den Anzeiger um eine Halbdrehung in einer Richtung an dem drehbaren Träger (16) verschwenken, während dieser eine Halbdrehung in der Gegenrichtung ausführt.

8. Vorrichtung nach einem der Ansprüche 1 bis 5, **dadurch gekennzeichnet, dass** die kinematische Verbindung Kurvenscheibenausrichtmittel mit einer festen Führung (42) aufweist, die um den Umfang des Durchlasses (2) herum angeordnet ist und in eine gewundene Kulisse (41) eingreift, die von einer Kurvenscheibenkante (40) am Anzeiger (3) definiert wird.

9. Vorrichtung nach einem der Ansprüche 1 bis 5, **dadurch gekennzeichnet, dass** die kinematische Verbindung Kurvenscheibenausrichtmittel mit zumindest einer Kurvenscheibenrille (55) aufweist, die in einem festen Element ausgebildet ist, sowie zumindest zwei Kurvenscheibennachführelemente (53), die fest mit dem Anzeiger (3) verbunden sind und gleitbeweglich in die Rille bzw. Rillen eingreifen.
